# EUROPÄISCHE PATENTANMELDUNG

(11) **EP 4 491 335 A1**
(43) Veröffentlichungstag der Anmeldung: **15.01.2025**
(21) Anmeldenummer: 24178555.9
(22) Anmeldetag: 28.05.2024
(51) Int. Cl.: B25B 27/00, B21J 15/10, B25B 27/10

(54) **HANDHALTBARE ZUG- UND DRUCKVORRICHTUNG SOWIE MECHANISCHER KRAFTVERSTÄRKER**

(30) Priorität: 26.06.2023 DE 102023116741
(71) Anmelder: TKR Spezialwerkzeuge GmbH, 58285 Gevelsberg (DE)
(72) Erfinder: Kreischer, Torsten, 58300 Wetter (DE)
(74) Vertreter: Kalkoff & Partner Patentanwälte mbB

(57) **Zusammenfassung**

Die Erfindung betrifft eine handhaltbare Zug- und Druckvorrichtung sowie einen mechanischen Kraftverstärker für eine handhaltbare Zug- und Druckvorrichtung zum Antrieb von Zieh- und Presswerkzeugen. Die handhaltbare Zug- und Druckvorrichtung zum Antrieb von auswechselbaren Werkzeugen weist eine einen akkubetriebenen Elektromotor aufweisende Antriebseinheit, einen ersten Gewindetrieb mit einer verdrehbar an einem Gehäusekörper gelagerten ersten Gewindespindel und einer verdrehbar auf der ersten Gewindespindel und über eine Lagereinheit verdrehfest an dem Gehäusekörper gelagerten ersten Gewindemutter, und eine mit einer Werkzeugaufnahme verbindbare Kopplungseinheit zur Übertragung von aus der Drehrichtung der ersten Gewindespindel resultierenden Zug- und Druckkräften von der ersten Gewindemutter auf die Werkzeugaufnahme auf. Um einen mechanischen Kraftverstärker für eine handhaltbare Zug- und Druckvorrichtung sowie eine handhaltbare Zug- und Druckvorrichtung bereitzustellen, die einfach und flexibel an unterschiedliche Arbeitsgänge anpassbar ist, ist vorgesehen, dass der mechanische Kraftverstärker einen Verbindungsabschnitt zur lösbaren Festlegung des mechanischen Kraftverstärkers an einem Anschlussabschnitt des Gehäusekörpers der handhaltbaren Zug- und Druckvorrichtung und ein Werkzeuganschluss für Zug- und Druckwerkzeuge aufweist.

## Beschreibung

Die Erfindung betrifft eine handhaltbare Zug- und Druckvorrichtung sowie einen mechanischen Kraftverstärker für eine handhaltbare Zug- und Druckvorrichtung zum Antrieb von Zieh- und Presswerkzeugen.

Handhaltbare Zug- und Druckvorrichtungen, d.h. solche Vorrichtung, die sich von einer Person mobil einsetzen lassen, wie bspw. handhaltbare, elektrische Niet- und Pressvorrichtungen zum Setzen von Blindnietelementen, wie Blindnieten und Blindnietmuttern, oder zum Durchführen von Stanzprozessen sowie zum Setzen von Stanznieten, die eine Antriebseinheit mit einer elektromotorisch angetriebenen Gewindespindel eines Gewindetriebs aufweisen, sind in vielfältigen Ausgestaltungen aus dem Stand der Technik bekannt. Über den Gewindetrieb erfolgt dabei in bekannter Weise eine Umwandlung einer Drehbewegung des Elektromotors in eine lineare Bewegung des Zieh- oder Presswerkzeugs. Im Falle der Durchführung des Setzvorgangs eines Blindnietelements wird bspw. ein Zugdorn des Blindnietelements axial bewegt.

Die vorbeschriebenen handhaltbaren Zug- und Druckvorrichtungen kommen bspw. in Kraftfahrzeugwerkstätten im Rahmen der Durchführung von Reparaturarbeiten an der Karosserie von Fahrzeugen sowie bei Instandhaltungsarbeiten von Rohr- oder Kabelverbindungen zum Einsatz. In Abhängigkeit von den durchzuführenden Arbeiten ist es dabei erforderlich, mit den Zug- und Druckvorrichtungen eine Vielzahl unterschiedlichster auswechselbarer Werkzeuge, beispielsweise mit unterschiedlich hohen Kräften anzutreiben.

Bekannte handhaltbare Vorrichtungen, die sowohl den Betrieb von Zieh- als auch Presswerkzeugen ermöglichen, weisen den Nachteil auf, dass ihre Einsatzmöglichkeiten durch die Auslegung der Vorrichtung, insbesondere des Gewindetriebs und/oder der Antriebseinheit, eingeschränkt sind.

Hiervon ausgehend liegt der Erfindung die Aufgabe zugrunde, einen mechanischen Kraftverstärker für eine handhaltbare Zug- und Druckvorrichtung sowie eine handhaltbare Zug- und Druckvorrichtung bereitzustellen, die einfach und flexibel an unterschiedliche Arbeitsgänge anpassbar ist.

Die Erfindung löst die Aufgabe durch einen mechanischen Kraftverstärker mit den Merkmalen des Anspruchs 1 sowie durch eine handhaltbare Zug- und Druckvorrichtung mit den Merkmalen des Anspruchs 7. Vorteilhafte Weiterbildungen mechanischen Kraftverstärkers sind in den Ansprüchen 2 bis 6 angegeben. Ferner sind vorteilhafte Weiterbildungen der handhaltbaren Zug- und Druckvorrichtung in den Ansprüchen 8 bis 9 angegeben.

Die handhaltbare Zug- und Druckvorrichtung ist über eine Kopplungseinheit mit einer Werkzeugaufnahme verbunden, die zur auswechselbaren Aufnahme unterschiedlicher, für den jeweiligen Einsatzzweck erforderlicher Zieh- und Presswerkzeuge ausgebildet ist. So kann die Werkzeugaufnahme bei der Verwendung als Druckvorrichtung beispielsweise zur Aufnahme eines Nietdöppers ausgebildet sein, welcher in Verbindung mit einem an der Druckvorrichtung angeordneten Nietbügel zum Setzen von Nieten zum Einsatz kommt. Bei der Verwendung als Zugvorrichtung kann die Werkzeugaufnahme beispielsweise mit geeigneten Klemmvorrichtungen für einen Blindnietschaft versehen sein oder andere Zugkräfte übertragende Mittel aufweisen. Alternativ oder ergänzend kann die Werkzeugaufnahme auch zur Aufnahme entsprechender Ziehwerkzeuge ausgebildet sein, wobei die Ziehwerkzeuge beispielsweise Klemmmittel, mittels derer dann die Zugkräfte übertragen werden können, aufweisen.

Die Kopplungseinheit ist derart mit der ersten Gewindemutter verbunden, dass sowohl Zug- als auch Druckkräfte, welche aus der Bewegungsrichtung der ersten Gewindespindel und der sich daraus ergebenden linearen Verstellung der ersten Gewindemutter ergeben, zuverlässig auf die Kopplungseinheit übertragen werden.

Erfindungsgemäß ist die Zug- und Druckvorrichtung lösbar mit einem nachstehend beschriebenen erfindungsgemäßen oder weitergebildeten mechanischen Kraftverstärker verbunden.

Bevorzugt weist die Zug- und Druckvorrichtung eine zwischen einer die erste Gewindespindel mit der Antriebseinheit verbindenden Kopplungsstellung und einer die erste Gewindespindel von der Antriebseinheit trennenden Entkopplungsstellung verstellbare Schalteinheit auf. Unter der Schalteinheit wird eine Einheit verstanden, die dazu vorgesehen ist, den von der Antriebseinheit entkoppelten ersten Gewindetrieb mit dieser zu verbinden oder den mit der Antriebseinheit verbundenen ersten Gewindetrieb von dieser zu trennen. Die Schalteinheit ist bevorzugt derart ausgebildet, dass der erste Gewindetrieb manuell oder besonders bevorzugt automatisch von der Antriebseinheit entkoppelbar ist. Die Schalteinheit ermöglicht das Entkoppeln des ersten Gewindetriebs von der Antriebseinheit, wodurch die Drehbewegung des Elektromotors nicht an die erste Gewindespindel übertragen und somit die lineare Verstellung der ersten Gewindemutter und/oder der Kopplungseinheit und/oder der Werkzeugsaufahme blockiert ist. Ferner ermöglicht die Schalteinheit durch das Entkoppeln des ersten Gewindetriebs von der Antriebseinheit unabhängig von dem ersten Gewindetrieb das Abgreifen des Drehmoments des Elektromotors, beispielsweise durch die Anordnung einer Rotationswelle.

Kennzeichnend für den erfindungsgemäßen mechanischen Kraftverstärker (nachstehend als Kraftverstärker bezeichnet) sind ein Verbindungsabschnitt zur lösbaren Festlegung des mechanischen Kraftverstärkers an einem Anschlussabschnitt des Gehäusekörpers der handhaltbaren Zug- und Druckvorrichtung und ein Werkzeuganschluss für Zug- und Druckwerkzeuge. Unter einem mechanischen Kraftverstärker wird eine Einheit verstanden, die dazu ausgebildet ist, die von der handhaltbaren Zug- und Druckvorrichtung erzeugten Zug- und Druckkräfte durch mechanische Mittel zu erhöhen und auf ein Zug- oder Druckwerkzeug zu übertragen. Bevorzugt ist der Kraftverstärker derart ausgebildet, dass das von der Antriebseinheit der Zug- und Druckvorrichtung erzeugte Drehmoment mittels des Kraftverstärkers in im Vergleich zu den durch den ersten Gewindetrieb erzeugten Zug- und Druckkräften höhere Zug- und Druckkräfte umgewandelt wird. Besonders bevorzugt ist der Kraftverstärker derart mit der Antriebseinheit der Zug- und Druckvorrichtung verbunden, dass das Drehmoment der Antriebseinheit auf den Kraftverstärker übertragen und durch diesen in Zug- und Druckkräfte übertragen wird.

Der mechanische Kraftverstärker ermöglicht auf einfache Weise die nachträgliche Aufrüstung einer durch ihre ursprüngliche Auslegung begrenzten handhaltbaren Zugund Druckvorrichtung, sodass diese mit einer verstärkten Presskraft für unterschiedliche Arbeitsgänge einsetzbar ist. Über den Werkzeuganschluss ist der Kraftverstärker mit einem Zug- und Druckwerkzeug verbindbar, sodass die verstärkten Zug- und Druckkräfte auf das Zug- und Druckwerkzeug übertragen werden. Ein Wechsel zwischen der Verwendung von mittels der Zug- und Druckvorrichtung erzeugten Zug- und Druckkräften und der durch den Kraftverstärker erhöhten Zug- und Druckkräfte kann in einfacher Weise durch eine Demontage und Montage des Kraftverstärkers erfolgen.

Nach einer vorteilhaften Weiterbildung der Erfindung ist vorgesehen, dass der Kraftverstärker einen Kopplungsabschnitt zur lösbaren Verbindung mit der ersten Gewindespindel und/oder der Antriebseinheit der Zug- und Druckvorrichtung aufweist. Bevorzugt ist der Kraftverstärker über den Kopplungsabschnitt einer mit der Antriebseinheit verbundenen Rotationswelle der Zug- und Druckvorrichtung verbunden. Besonders bevorzugt ist die erste Gewindespindel der Zug- und Druckvorrichtung als Hohlspindel zur Aufnahme der Rotationswelle ausgebildet. Der Kraftverstärker ist über seinen Kopplungsabschnitt zuverlässig mit der ersten Gewindespindel oder bevorzugt der Antriebseinheit der Zug- und Druckvorrichtung verbunden.

Zur Verstärkung der auf das Zug- und Druckwerkzeug übertragenen Kraft kann der Kraftverstärker grundsätzlich beliebig ausgestaltet sein. Nach einer vorteilhaften Weiterbildung der Erfindung ist jedoch vorgesehen, dass der Kraftverstärker einen zweiten Gewindetrieb mit einer verdrehbar an einem Grundkörper gelagerten, den Kopplungsabschnitt aufweisenden zweiten Gewindespindel und einer verdrehbar auf der zweiten Gewindespindel und über eine Stützeinheit verdrehfest an dem Grundkörper gelagerten zweiten Gewindemutter aufweist. Die zweite Gewindespindel des Kraftverstärkers ist über den Kopplungsabschnitt vorzugsweise starr mit der ersten Gewindespindel oder der Rotationswelle der Zug und Druckvorrichtung verbindbar.

Die Ausgestaltung des zweiten Gewindetriebs zur Umwandlung der Drehbewegung der Antriebseinheit der handhaltbaren Zug- und Druckvorrichtung, insbesondere der Rotationswelle, in eine lineare Bewegung der zweiten Gewindemutter und damit des mit der zweiten Gewindemutter in Wirkverbindung befindlichen Zieh- oder Presswerkzeugs ist grundsätzlich frei wählbar. Der zweite Gewindetrieb ist vorzugsweise derart ausgebildet, dass eine Zug- oder Druckkraft von 2-10 Tonnen, bevorzugt 4-8 Tonnen auf die Werkzeugaufnahme wirkt.

Besonders bevorzugt ist vorgesehen, dass der zweite Gewindetrieb als Kugelgewindetrieb oder Planetengewindetrieb ausgebildet ist. Die Verwendung derartiger Gewindetriebe mit Kugeln bzw. Rollen als Wälzkörper zeichnet sich dabei dadurch aus, dass diese im Gegensatz zu Trapezgewindetrieben, bei denen Flächen aufeinander reiben, einen besonders hohen Wirkungsgrad besitzen, was es erlaubt, die Dimensionierung des Elektromotors zu reduzieren, um gewünschte Zugkräfte oder Pressdrücke zu erreichen, sodass sich die handhaltbare Zug- und Druckvorrichtung besonders kompakt ausgestalten lässt. Übliche Gewindesteigungen von Kugelgewindetrieben oder Planetengewindetrieben sind dabei 5 bis 10 mm. Vorzugsweise weist die zweite Gewindespindel eine Steigung von 2-8 mm, besonders bevorzugt 3-7 mm, ganz besonders bevorzugt 4 - 6 mm auf. Besonders bevorzugt weist die zweite Gewindespindel eine geringere Steigung als die erste Gewindespindel der handhaltbaren Zug- und Druckvorrichtung auf.

Nach einer vorteilhaften Weiterbildung der Erfindung ist vorgesehen, dass der Kraftverstärker ein mit der Werkzeugaufnahme verbindbares Kopplungselement zur Übertragung von aus der Drehrichtung der zweiten Gewindespindel resultierenden Zug- und Druckkräften von der zweiten Gewindemutter auf die Werkzeugaufnahme aufweist. Bevorzugt ist die Werkzeugaufnahme derart mit der zweiten Gewindemutter in Wirkverbindung befindlich, dass aus der Drehrichtung der zweiten Gewindespindel resultierende Zug- und Druckkräfte auf die Werkzeugaufnahme übertragen werden. Die hierfür notwendige Ausgestaltung des Kopplungselements mit der Gewindemutter ist dabei grundsätzlich frei wählbar. Bevorzugt ist das Kopplungselement wie die Kopplungseinheit der handhaltbaren Zug- und Druckvorrichtung ausgebildet, um eine kostengünstige Bauweise für den Kraftverstärker zu ermöglichen.

Die Werkzeugaufnahme wird vorzugsweise vor der Montage des Kraftverstärkers aus der Zug- und Druckvorrichtung ausgebaut und nach der Montage in dem mechanischen Kraftverstärker eingebaut. Das vorteilhaft vorgesehene Kopplungselement ermöglicht auf einfache und vorzugsweise kostengünstige Weise die Übertragung der verstärkten Zug- und Druckkräfte auf die an dem mechanischen Kraftverstärker angeordnete Werkzeugaufnahme und ein mit der Werkzeugaufnahme verbundenes Zug- und/oder Druckwerkzeug.

Die Stützeinheit ist bevorzugt derart ausgebildet, dass die zweite Gewindemutter und/oder das verdrehfest mit der zweiten Gewindemutter verbundene Kopplungselement rollend am Grundkörper abgestützt sind. Vorzugsweise weist die Stützeinheit mindestens einen Wälzkörper auf, über den die zweite Gewindemutter rollend gegenüber dem Grundkörper abgestützt ist. Diese Ausgestaltung der Erfindung sorgt für einen erhöhten Wirkungsgrad, nachdem Verluste aufgrund einer Reibung vermindert werden. Darüber hinaus bietet die Verwendung einer entsprechend weitergebildeten Stützeinheit eine besonders einfache spielfreie Lagerung der zweiten Gewindemutter, sodass Zug- und Druckkräfte zuverlässig übertragen werden.

Die Verbindung des Krafverstärkers mit der Zug- und Pressvorrichtung kann grundsätzlich in beliebiger Weise ausgebildet sein. Nach einer vorteilhaften Ausgestaltung der Erfindung ist vorsehen, dass der Verbindungsabschnitt des Kraftverstärkers ein Gewinde oder Rastkörper zur lösbaren Festlegung an dem ein Gewinde oder Rastkörperaufnahmen aufweisenden Anschlussabschnitt der Zug- und Druckvorrichtung aufweist. Eine entsprechende Ausgestaltung des Verbindungsabschnitts ermöglicht eine sichere und einfach lösbare Verbindung des Kraftverstärkers mit der Zug- und Druckvorrichtung, ohne dass hierfür weitere Bauteile und/oder Sicherungselemente erforderlich wären. Zur Aufhebung der Verbindung zwischen dem Kraftverstärker und der Zug- und Druckvorrichtung ist es lediglich erforderlich, diese von dem Gewinde herunterzuschrauben bzw. die Rastverbindung aufzulösen.

Die Erfindung löst die Aufgabe ferner durch die handhaltbare Zug- und Druckvorrichtung zum Antrieb von auswechselbaren Werkzeugen, mit
- einer einen akkubetriebenen Elektromotor aufweisenden Antriebseinheit,
- einem ersten Gewindetrieb mit einer verdrehbar an einem Gehäusekörper gelagerten ersten Gewindespindel und einer verdrehbar auf der ersten Gewindespindel und über eine Lagereinheit verdrehfest an dem Gehäusekörper gelagerten ersten Gewindemutter, und
- einer mit einer Werkzeugaufnahme verbindbaren Kopplungseinheit zur Übertragung von aus der Drehrichtung der ersten Gewindespindel resultierenden Zug- und Druckkräften von der ersten Gewindemutter auf die Werkzeugaufnahme, wobei
- die Zug- und Druckvorrichtung lösbar mit einem vorstehend beschriebenen erfindungsgemäßen oder weitergebildeten mechanischen Kraftverstärker verbunden ist.

Die erfindungsgemäße handhaltbare Zug- und Druckvorrichtung ermöglicht neben dem Antrieb von mechanisch angetriebenen Zieh- und Presswerkzeugen mit der maximalen über die Zug- und Druckvorrichtung erzeugten Kraft über den Kraftverstärker auch den Antrieb mit über diese maximale Kraft hinausgehenden Kräften, wobei im Bedarfsfall zwischen einem ursprünglichen Antrieb durch die Zug- und Druckvorrichtung und dem verstärkten Antrieb über den Kraftverstärker in einfacher Weise durch eine Verbindung bzw. Trennung des Kraftverstärkers mit der Zug- und Druckvorrichtung gewechselt werden kann.

Ein Ausführungsbeispiel der Erfindung wird nachstehend mit Bezug auf die Zeichnungen erläutert. In den Zeichnungen zeigen:
- Fig.1: in einer perspektivischen Ansicht eine schematische Darstellung einer Zug- und Druckvorrichtung mit einem an dieser angeordneten mechanischen Kraftverstärker;
- Fig.2: in einer Schnittansicht eine schematische Darstellung der Zug- und Druckvorrichtung von Fig. 2 mit dem an dieser angeordneten mechanischen Kraftverstärker;
- Fig. 3: in einer perspektivischen Ansicht eine schematische Darstellung des mechanischen Kraftverstärkers für die handhaltbare Zug- und Druckvorrichtung und
- Fig.4: in einer Schnittansicht eine schematische Darstellung des mechanischen Kraftverstärkers von Fig.3.

Figur 1 zeigt in einer perspektivischen Ansicht eine schematische Darstellung einer Zug- und Druckvorrichtung 1 mit einer einen Elektromotor 3 aufweisenden Antriebseinheit 4. Mittels des Elektromotors 3 wird eine erste Gewindespindel 7 eines ersten Gewindetriebs 5 angetrieben, wobei die erste Gewindespindel 7 drehbar an einem Gehäusekörper 6 gelagert ist (vgl. Figur 2).

Der erste Gewindetrieb 5 weist neben der ersten Gewindespindel 7 eine auf der ersten Gewindespindel 7 angeordnete erste Gewindemutter 9 auf, welche verdrehfest an dem Gehäusekörper 6 gelagert ist. Die erste Gewindemutter 9 dient zum Antrieb einer als Kolbenstange 10 ausgebildeten Werkzeugaufnahme, welche in Längsachsenrichtung der ersten Gewindespindel 7, d.h. in Richtung der Gewindespindelachse G, verstellbar gelagert ist. Die Kolbenstange 10 ist mit der ersten Gewindemutter 9 über eine lösbar verbundene Kopplungseinheit 11 verbunden. Zur verdrehsicheren Lagerung der ersten Gewindemutter 9 an dem Gehäusekörper 6 dient eine Lagereinheit 8, welche an der Kopplungseinheit 11 angebracht ist.

Die handhaltbare Zug- und Druckvorrichtung weist eine Schalteinheit 13 zum Koppeln und Entkoppeln des ersten Gewindetriebs 5 von der Antriebseinheit 4 auf. Die Schalteinheit 13 weist eine in Richtung der Gewindespindelachse G verstellbare Hülse 14 auf. Die Schalteinheit 13 ist zwischen einer die erste Gewindespindel 7 mit der Antriebseinheit 4 verbindenden Kopplungsstellung und einer, in Figur 2 dargestellten, die erste Gewindespindel 7 von der Antriebseinheit 3 trennenden Entkopplungsstellung verstellbar.

Die erste Gewindespindel ist als Hohlspindel 7 zur Aufnahme einer mit dem Elektromotor 3 verbundenen Rotationswelle 12 ausgebildet. Die Rotationswelle 12 ist derart mit dem Elektromotor 3 verbunden, dass die Rotationswelle 12 unabhängig von der in der Kopplungsstellung oder in Entkopplungsstellung angeordneten Schalteinheit 13 drehbar ist. Darüber hinaus ist die Rotationswelle 12 koaxial zu der Hohlspindel 7 angeordnet.

Die Schalteinheit 13 ist in Längsrichtung der Hohlspindel 7 zwischen dem ersten Gewindetrieb 5 und der Antriebseinheit 4 angeordnet.

Bei der in der Kopplungsstellung angeordneten Schalteinheit 13 wird das von dem Elektromotor 3 der Antriebseinheit erzeugte Drehmoment über die Hülse 14 formschlüssig auf die Hohlspindel 7 des Gewindetriebs 5 übertragen und durch den Gewindetrieb 5 in eine translatorische Bewegung der Kopplungseinheit 11 und der gegebenenfalls mit der Kopplungseinheit 11 verbundenen Kolbenstange 10 umgewandelt.

Zur Verstellung der Schalteinheit 13 von der Kopplungsstellung in die Entkopplungsstellung wird die Hülse 14 relativ zu dem ersten Gewindetrieb 5 entlang der Gewindespindelachse G in Richtung auf die Antriebseinheit 4 verstellt, wodurch der Formschluss der Hülse 14 und Hohlspindel 7 gelöst wird. Über die mit der Antriebseinheit 4 verbundene Rotationswelle 12 kann in beiden Stellungen das Drehmoment des Elektromotors 3 abgegriffen und am Ende der Rotationswelle 12 an einen mit der handhaltbaren Zug- und Druckvorrichtung 1 verbundenen mechanischen Kraftverstärker 19 übertragen werden.

Der in Figur 3 und 4 separat dargestellte mechanische Kraftverstärker 19 weist zur Verbindung mit der Zug- und Druckvorrichtung 1 einen Verbindungsabschnitt 20 zur lösbaren Festlegung des mechanischen Kraftverstärkers 19 an einem Anschlussabschnitt 21 des Gehäusekörpers 6 der handhaltbaren Zug- und Druckvorrichtung 1 und einen Werkzeuganschluss 22 für Zug- und Druckwerkzeuge auf. Der Kraftverstärker 19 ist über einen Kopplungsabschnitt 23 mit der Rotationswelle 12 der Zug- und Druckvorrichtung 1 verbindbar, bzw. verbunden.

Darüber hinaus weist der Kraftverstärker 1 einen zweiten Gewindetrieb 24 mit einer verdrehbar an einem Grundkörper 25 gelagerten, zweiten Gewindespindel 26 auf. die zweite Gewindespindel 26 weist zur Verstärkung der auf die Kolbenstange 10 übertragenen Zug- und Druckkräfte eine geringere Steigung als die Hohlspindel 7 der handhaltbaren Zug- und Druckvorrichtung 1 auf. Der Kopplungsabschnitt 23 ist an der zweiten Gewindespindel 26 angeordnet

Der zweite Gewindetrieb 24 weist neben der zweiten Gewindespindel 26 ferner eine auf der zweiten Gewindespindel 26 angeordnete zweite Gewindemutter 28 auf, welche über eine Stützeinheit 27 verdrehfest an dem Grundkörper 25 gelagert ist. Die zweite Gewindemutter 28 dient zum Antrieb der Kolbenstange 10. Der Kraftverstärker 19 weist ein mit der Kolbenstange 10 verbindbares Kopplungselement 29 zur Übertragung von aus der Drehrichtung der zweiten Gewindespindel 26 resultierenden Zug- und Drucckräften von der zweiten Gewindemutter 28 auf die Kolbenstange 10 aufweist.

Ein Wechsel zwischen der Verwendung von mittels der Zug- und Druckvorrichtung 1 erzeugten Zug- und Druckkräften und der durch den Kraftverstärker 19 erhöhten Zugund Druckkräfte kann in einfacher Weise durch eine Demontage und Montage des Kraftverstärkers 1 erfolgen, wobei die Kolbenstange 10 vor der Montage des Kraftverstärkers 1 aus der Zug- und Druckvorrichtung aus- und nach der Montage in dem mechanischen Kraftverstärker 1 eingebaut wird.

Alle in Verbindung mit einzelnen Ausführungsformen der Erfindung erläuterten Merkmale können in unterschiedlicher Kombination für den mechanischen Kraftverstärker oder die handhaltbare Zug- und Druckvorrichtung vorgesehen sein, um deren vorteilhafte Wirkungen zu realisieren, auch wenn diese zu unterschiedlichen Ausführungsformen beschrieben worden sind. Beispielsweise sind die Gewindetriebe der Zugund Druckvorrichtung 1 und des mechanischen Kraftverstärkers 19 bis auf die unterschiedlich ausgebildeten Gewindespindeln 7, 26 identisch ausgebildet, um eine kostengünstige und ressourcensparende Herstellung für den mechanischen Kraftverstärker zu ermöglichen.

### Bezugszeichenliste

- 1: Zug- und Druckvorrichtung
- 3: Elektromotor
- 4: Antriebseinheit
- 5: erster Gewindetrieb
- 6: Gehäusekörper
- 7: erste Gewindespindel (Hohlspindel)
- 8: Lagereinheit
- 9: erste Gewindemutter
- 10: Werkzeugaufnahme (Kolbenstange)
- 11: Kopplungseinheit
- 12: Rotationswelle
- 13: Schalteinheit
- 14: Hülse
- 15: Verstellelement
- 19: mechanischer Kraftverstärker
- 20: Verbindungsabschnitt
- 21: Anschlussabschnitt
- 22: Werkzeuganschluss
- 23: Kopplungsabschnitt
- 24: zweiter Gewindetrieb
- 25: Grundkörper
- 26: zweite Gewindespindel
- 27: Stützeinheit
- 28: zweite Gewindemutter
- 29: Kopplungselement
- G: Gewindespindelachse

## Patentansprüche

1. Mechanischer Kraftverstärker für eine handhaltbare Zug- und Druckvorrichtung (1) mit
- einer einen akkubetriebenen Elektromotor (3) aufweisenden Antriebseinheit (4),
- einem ersten Gewindetrieb (5) mit einer verdrehbar an einem Gehäusekörper (6) gelagerten ersten Gewindespindel (7) und einer verdrehbar auf der ersten Gewindespindel (7) und über eine Lagereinheit (8) verdrehfest an dem Gehäusekörper (6) gelagerten ersten Gewindemutter (9), und
- einer mit einer Werkzeugaufnahme (10) verbindbaren Kopplungseinheit (11) zur Übertragung von aus der Drehrichtung der ersten Gewindespindel (7) resultierenden Zug- und Druckkräften von der ersten Gewindemutter (9) auf die Werkzeugaufnahme (10),
**gekennzeichnet durch** einen Verbindungsabschnitt (20) zur lösbaren Festlegung des mechanischen Kraftverstärkers (19) an einem Anschlussabschnitt (21) des Gehäusekörpers (6) der handhaltbaren Zug- und Druckvorrichtung (1) und einen Werkzeuganschluss (22) für Zug- und Druckwerkzeuge.

2. Mechanischer Kraftverstärker nach Anspruch 1, **gekennzeichnet durch** einen Kopplungsabschnitt (23) zur lösbaren Verbindung mit der ersten Gewindespindel (7).

3. Mechanischer Kraftverstärker nach Anspruch 1 oder 2, **gekennzeichnet durch** einen zweiten Gewindetrieb (24) mit einer verdrehbar an einem Grundkörper (25) gelagerten, den Kopplungsabschnitt (23) aufweisenden zweiten Gewindespindel (26) und einer verdrehbar auf der zweiten Gewindespindel (26) und über eine Stützeinheit (27) verdrehfest an dem Grundkörper (25) gelagerten zweiten Gewindemutter (28).

4. Mechanischer Kraftverstärker nach mindestens einem der vorhergehenden Ansprüche, **dadurch gekennzeichnet, dass** die zweite Gewindespindel (26) eine geringere Steigung als die erste Gewindespindel (7) der handhaltbaren Zug- und Druckvorrichtung (1) aufweist.

5. Mechanischer Kraftverstärker nach mindestens einem der vorhergehenden Ansprüche, **gekennzeichnet durch** ein mit der Werkzeugaufnahme (10) verbindbares Kopplungselement (29) zur Übertragung von aus der Drehrichtung der zweiten Gewindespindel (26) resultierenden Zug- und Druckkräften von der zweiten Gewindemutter (28) auf die Werkzeugaufnahme (10).

6. Mechanischer Kraftverstärker nach mindestens einem der vorhergehenden Ansprüche, **dadurch gekennzeichnet, dass** der Verbindungsabschnitt (20) des Kraftverstärkers (19) ein Gewinde oder Rastkörper zur lösbaren Festlegung an dem ein Gewinde oder Rastkörperaufnahmen aufweisenden Anschlussabschnitt (21) der Zug- und Druckvorrichtung (1) aufweist.

7. Handhaltbare Zug- und Druckvorrichtung zum Antrieb von auswechselbaren Werkzeugen, mit
- einer einen akkubetriebenen Elektromotor (3) aufweisenden Antriebseinheit (4),
- einem ersten Gewindetrieb (5) mit einer verdrehbar an einem Gehäusekörper (6) gelagerten ersten Gewindespindel (7) und einer verdrehbar auf der ersten Gewindespindel (7) und über eine Lagereinheit (8) verdrehfest an dem Gehäusekörper (6) gelagerten ersten Gewindemutter (9), und
- einer mit einer Werkzeugaufnahme (10) verbindbaren Kopplungseinheit (11) zur Übertragung von aus der Drehrichtung der ersten Gewindespindel (7) resultierenden Zug- und Druckkräften von der ersten Gewindemutter (9) auf die Werkzeugaufnahme (10),
**gekennzeichnet durch** einen lösbar mit der Zug- und Druckvorrichtung (1) verbundenen mechanischen Kraftverstärker (19) nach mindestens einem der Ansprüche 1 bis 6.

8. Handhaltbare Zug- und Druckvorrichtung nach Anspruch 7, **dadurch gekennzeichnet, dass** die erste Gewindespindel als Hohlspindel (7) zur Aufnahme einer mit der Antriebseinheit (4) verbundenen Rotationswelle (12) ausgebildet ist und der mechanische Kraftverstärker (1) über einen Kopplungsabschnitt (23) mit der Rotationswelle (12) verbunden ist.

9. Handhaltbare Zug- und Druckvorrichtung nach Anspruch 7 oder 8, **gekennzeichnet durch** eine zwischen einer die erste Gewindespindel (7) mit der Antriebseinheit (4) verbindenden Kopplungsstellung und einer die erste Gewindespindel (7) von der Antriebseinheit (4) trennenden Entkopplungsstellung verstellbare Schalteinheit (13).
